# EUROPÄISCHE PATENTSCHRIFT

(11) **EP 0 962 307 B1**
(45) Veröffentlichungstag und Bekanntmachung des Hinweises auf die Patenterteilung: **14.07.2004**
(21) Anmeldenummer: 99108243.9
(22) Anmeldetag: 27.04.1999
(51) Int. Cl.: B31B 19/98, B31B 37/00

(54) **Vorrichtung und Verfahren zum Herstellen und Stapeln von Folienbeuteln**
Device and procedure for manufacturing and stacking plastic bags
Dispositif et procédé pour la fabrication et empiler des sachets en plastique

(30) Priorität: 04.06.1998 DE 19825065
(43) Veröffentlichungstag der Anmeldung: 08.12.1999
(73) Patentinhaber: INDAG Gesellschaft für Industriebedarf mbH & Co. Betriebs KG, 69214 Eppelheim/Heidelberg (DE)
(72) Erfinder:
(74) Vertreter: Grünecker, Kinkeldey, Stockmair & Schwanhäusser Anwaltssozietät

(56) Entgegenhaltungen:
- EP-A- 0 624 458
- DE-A- 2 305 121
- DE-A- 4 102 877
- US-A- 3 380 646

## Beschreibung

Die Erfindung betrifft eine Folienbeutelherstellungs- und Packvorrichtung, insbesondere für Getränkefolienbeuteln mit zumindest zwei Zuführeinrichtungen zum Zuführen des Folienmaterials, einer Verbindungseinrichtung zum Verbinden dieser Folienmaterialien und einer Schneideinrichtung zum Zerschneiden der verbundenen Folienmaterialien in einzelne Folienbeutel und ein Verfahren zum Herstellen und Verpacken von Folienbeuteln.

Folienbeutel werden zur Aufnahme eines Füllgutes, z.B. Getränken, eingesetzt. Derartige Folienbeutel bestehen z.B. aus zwei Seitenfolien, die an zwei gegenüberliegenden Kanten miteinander verbunden, z.B. verschweißt sind. Zwischen den jeweiligen dritten Kanten ist ggf. eine Bodenfolie eingefügt, die in auseinandergefaltetem Zustand einen Standboden darstellt und Raum für das Füllgut zwischen den Seitenfolien bildet.

Bei einem Folienbeutelherstellungsprozeß werden zumindest jene zwei Folien zugeführt, die als Seitenfolien des Folienbeutels dienen. Die Zuführung erfolgt im allgemeinen am Stück von entsprechenden Vorratsrollen. Die einzelnen Folien werden aufeinandergelegt und zumindest dort, wo sich die Seitenkanten der Folienbeutel befinden werden, miteinander verschweißt oder verklebt. Zwischen die Seitenfolien wird im Vorhinein die Bodenfolie gelegt, die im Bereich des zukünftigen Bodens des Folienbeutels mit zwischen die Seitenfolien geschweißt bzw. geklebt wird. Im Anschluß werden die miteinander verbundenen Folienstränge entlang der Verbindungen zerschnitten, um einzelne Folienbeutel zu bilden. Die so hergestellten und an drei Seitenkanten verschlossenen Folienbeutel können z.B. direkt einer Füllstation zugeführt werden, in der durch die noch nicht verschlossenen vierten Kante das Füllgut eingefüllt wird und daraufhin verschweißt oder verklebt wird.

Die an drei Seiten bereits verschlossenen Folienbeutel können jedoch auch in einer Packeinheit zusammengefaßt, gestapelt und zur Füllung an einen anderen Ort transportiert werden.

Dabei ist es von großer Bedeutung, daß eine hohe Packdichte und Stapelgenauigkeit erreicht wird, um das Transportvolumen so gering wie möglich zu halten.

Eine Vorrichtung zum Herstellen von Beutelstaplern ist aus der DE 4 102 877 bekannt.

Aufgabe der vorliegenden Erfindung ist es, eine verbesserte Folienbeutelherstellungsund -packvorrichtung und ein entsprechendes Verfahren anzugeben, mit denen es möglich ist, auf einfache und zuverlässige Weise die miteinander verbundenen Folien zu zerschneiden und die einzelnen Folienbeutel gleichmäßig zu verpacken, wobei eine hohe Durchsatzgeschwindigkeit erreicht werden soll.

Diese Aufgabe wird durch eine Folienbeutelherstellungs- und -packvorrichtung mit den Merkmalen des Anspruchs 1 und ein Verfahren zum Herstellen und Verpacken von Folienbeuteln mit den Merkmalen des Anspruchs 7 gelöst.

Erfindungsgemäß weist die Folienbeutelherstellungs- und -packvorrichtung eine Schneideinrichtung mit einer sich im wesentlichen vertikal bewegenden Schneide auf, die die miteinander verbundenen Folien entlang der Verbindungsbereiche in einzelne Folienbeutel zerschneidet, wobei die Schneide die gesamte Folienbreite der von einer Fördereinrichtung taktweise zugeführten verbundenen Folien schneidet. Die erfindungsgemäße Vorrichtung weist zudem eine Aufnahme auf, in der die abgeschnittenen Folienbeutel zur weiteren Verwendung gestapelt werden und in die die Folienbeutel direkt nach dem Abschneideprozeß im wesentlichen in Bewegungsrichtung der Schneide von einer Ablagevorrichtung abgelegt und gestapelt werden.

Gemäß dem erfindungsgemäßen Verfahren werden die miteinander verbundenen Folien entlang der Verbindungsbereiche zur Bildung einzelner Folienbeutel mit einer Schneide zerschnitten und direkt im Anschluß an den Schneidvorgang die abgetrennten Folienbeutel im wesentlichen in Bewegungsrichtung der Schneide von einer Ablegevorrichtung gestapelt.

Durch die im wesentlichen senkrechte Bewegung der Schneide ist gewährleistet, daß das flexible Folienmaterial während des Schneidprozesses in möglichst geringem Ausmaß verbogen wird. Das abgeschnittene Folienmaterial wird direkt im Anschluß an die Schneidvorrichtung in einer Aufnahme abgelegt und gestapelt. Die Ablage erfolgt in Richtung der Bewegung der Schneide, so daß keine weitere Änderung der Bewegungsrichtung der abgeschnittenen Folienbeutel notwendig ist und eine optimale, zeitsparende und direkte Ablage möglich ist. Die Bewegungsrichtung der Schneide durch das Folienmaterial gibt die entsprechende Bewegungsrichtung vor, die von der Ablegevorrichtung fortgesetzt wird. Dies führt zu einer Beschleunigung des Packprozesses.

Die einzelnen Folien können zur Bildung der Folienbeutel miteinander verklebt bzw. heißverklebt werden. Eine besonders vorteilhafte Ausführungsform der erfindungsgemäßen Vorrichtung umfaßt jedoch eine Schweißeinrichtung als Verbindungseinrichtung, so daß bei Durchführung des erfindungsgemäßen Verfahrens mit der efindungsgemäßen Vorrichtung Schweißnähte entlang der Verbindungsbereiche gebildet werden können. Solche Schweißnähte führen zu einer sicheren Versiegelung der Folien miteinander und gestatten einen einfachen Schneidprozeß, der zuverlässig durchgeführt werden kann.

Die Schneideinrichtung ist mit Hilfe eines elektromagnetischen Antriebs oder einer Mechanik antreibbar. Besonders vorteilhaft ist jedoch eine Ausführungsform, in der die Schneideinrichtung eine im Takt der Fördereinrichtung gesteuerte Pneumatik zur Bewegung der Schneide umfaßt. Eine solche Pneumatik gestattet auf zuverlässige und kostengünstige Weise einen sehr schnellen Schneidprozeß.

Die Zuführrichtung der Folien und die Bewegungsrichtung der Schneide können je nach Anforderung verschieden sein. Besonders vorteilhaft ist jedoch eine Folienbeutelherstellungs- und -packvorrichtung, bei welcher die Fördereinrichtung die miteinander verbundenen Folien waagerecht bewegt und sich die Schneide im wesentlichen vertikal dazu bewegt. Diese Anordnung gewährleistet einen sicheren Transport der Folien und einen einfachen Ablegemechanismus, der in derselben Richtung wie die Bewegungsrichtung der Schneide geschieht.

Besonders vorteilhaft ist es, wenn die Folienbeutel beim Stapeln zusätzlich zusammengedrückt werden, wodurch das Packvolumen weiter verringert wird. Bei der erfindungsgemäßen Vorrichtung kann dazu die Ablegevorrichtung Elemente aufweisen, die im Takt der Schneideinrichtung bewegt werden und die bereits gestapelten Folienbeutel zusammendrücken. Derartige Elemente gewährleisten einen sicheren Transport der abgeschnittenen Folienbeutel auf die bereits gestapelten Folienbeutel und drücken diese zusätzlich zusammen.

Die Elemente sind direkt mit der Schneide der Schneideinrichtung verbunden und werden mit dieser zusammen bewegt. Auf diese Weise ist kein zusätzlicher Antrieb für die Stapelelemente notwendig.

Besonders sicher ist die erfindungsgemäße Vorrichtung, da mehrere nebeneinander angeordnete Finger in der Ablegevorrichtung zur Ablage der abgeschnittenen Folienbeutel in der Aufnahme vorgesehen sind.

Da die Finger direkt mit der Schneide der Schneideinrichtung verbunden, sind stellen flexible Kunststoffinger eine kostengünstige und zuverlässige Realisierung dar, die aufgrund ihrer Flexibilität zu einer schonenden Stapelung der Folienbeutel führen.

Einfacherweise umfaßt die Fördereinrichtung zumindest eine taktweise rotierende Walze, die die verbundenen Folien durch Reibschluß befördert.

Das Verfahren kann an einem Folienstrang durchgeführt werden, dessen Breite genau einem Folienbeutel entspricht. Besonders wirtschaftlich ist es jedoch, wenn Folienstränge verarbeitet werden, deren Breite mehreren Folienbeuteln entspricht, so daß die einzelnen Verarbeitungsschritte an mehreren Folienbeuteln gleichzeitig durchgeführt werden können. Dazu können die Zuführeinrichtung, die Verbindungseinrichtung, die Schneideinrichtung und die Ablegevorrichtung der erfindungsgemäßen Vorrichtung so ausgestaltet sein, daß Folien einer Breite verarbeitet werden können, deren Ausmaße senkrecht zur Zuführrichtung mehreren Folienbeutel entsprechen, und wobei zusätzlich stromaufwärts der Schneideinrichtung eine Teilungseinrichtung vorgesehen ist, die die verbundenen Folien in Teile schneidet, die senkrecht zur Förderrichtung dem Ausmaß eines Folienbeutels entsprechen.

Die Schneideinrichtung der erfindungsgmäßen Vorrichtung dient dem Zerteilen des Folienstranges senkrecht zur Zuführrichtung. Werden Folien einer Breite verarbeitet, die mehrerer Folienbeutel entsprechen, so wird von der Schneideinrichtung immer eine entsprechende Anzahl von Folienbeuteln von dem Folienstrang in einem Arbeitsgang abgeschnitten. Eine Teilungseinrichtung vor der Schneideinrichtung dient dazu, daß der Folienstrang bereits vor der Schneideinrichtung in Zuführrichtung geteilt ist und so nach Durchlaufen der Schneideinrichtung einzelne Folienbeutel vorliegen.

Anhand der anliegenden Figuren wird nun eine Ausführungsform der erfindungsgemäßen Vorrichtung und das erfindungsgemäße Verfahren beschrieben.

Dabei zeigt
- Figur 1: eine schematische Seitenansicht eines Beispiels zum besseren Verständnis der erfindungsgemäßen Vorrichtung,
- Figur 2a: ein Detail der Figur 1, den Schneidbereich kurz vor einem Abschneideprozeß zeigend,
- Figur 2b: denselben Teil der Vorrichtung während des Abschneideprozesses zeigend,
- Figur 2c: denselben Teil der Vorrichtung während des Ablageprozesses zeigend,
- Figur 3: eine perspektivische Ansicht desselben Teiles der Vorrichtung,
- Figur 4: ein Beispiel eines Folienbeutels und
- Figur 5: ein Detail der erfindungsgemäßen Ausführungsform der Ablegevorrichtung.

Figur 4 zeigt einen fertigen und gefüllten Folienbeutel, z.B. einen Getränkefolienbeutel. Er ist z. B. aus miteinander verschweißten Aluminiumlaminatfolien hergestellt. Der Folienbeutel 2 weist zwei Seitenfolien und eine in Figur 4 nicht sichtbare Bodenfolie auf. Die Seitenfolien sind entlang der Schweißbereiche 48 miteinander verschweißt. 52 bezeichnet die Bereiche, in denen die Seitenfolien mit der Bodenfolie durch Schweißen verbunden sind. Auf den Seitenfolien können z.B. Aufdrucke 56 über den Inhalt des Folienbeutels aufgebracht sein. 50 bezeichnet eine Kopfschweißnaht, die nach dem Füllen des Folienbeutels zum Verschluß desselben angebracht wird.

Figur 1 zeigt schematisch eine Vorrichtung zur Herstellung solcher Folienbeutel, die als Beispiel zum besseren Verständnis der Erfindung dient.

12 und 14 bezeichnen Vorratsrollen, auf denen Folienmaterial für die Seitenfolien aufgerollt ist. 16 bezeichnet eine Vorratsrolle für die Bodenfolie. Die einzelnen Folienstränge 4, 6 für die Seitenfolien laufen durch hier nicht weiter interessierende Spannvorrichtungen 10 und um Umlenkrollen 46 und 18. Ähnliche Spannvorrichtungen und Umlenkrollen können auch für die Bodenfolie 8 vorgesehen sein, sind in Figur 1 der Übersichtlichkeit halber jedoch nicht gezeigt. Die Bewegungsrichtung der zusammengelegten Folien ist mit 54 bezeichnet. Oberhalb einer Transportauflage 28 befindet sich eine an sich bekannte Schweißeinrichtung 20 mit einem Schweißkopf 24, der auf das Folienmaterial abgesenkt werden kann. 26 bezeichnet eine taktweise betriebene rotierende Walze, die durch Reibschluß das zusammengelegte Folienmaterial in Richtung 54 fortbewegt. 30 bezeichnet eine Teilungseinrichtung, die dazu dient, das Folienmaterial in Zuführrichtung 54 in Streifen zu schneiden, die den Ausmaßen einzelner Folienbeutel senkrecht zur Zuführrichtung 54 entsprechen. Diese Teilungseinrichtung kann z.B. eine senkrechtstehende Klinge oder ein rotierendes Messer umfassen. 32 beschreibt eine Schneideinrichtung mit einer Klinge 34, die taktweise durch das Folienmaterial hindurch nach unten bewegt werden kann. Die Bewegungsrichtung der Klinge ist dabei im wesentlichen vertikal. Die Klinge 34 kann dabei in waagerechter Richtung schräg angeordnet sein. Das Messer 34 ist dabei so angeordnet, daß es an der Endkante der Auflage 28 vorbeigeführt wird. 36 bezeichnet eine Ablegevorrichtung zur Ablage der Folienbeutel 42 in einer Aufnahme 40. 44 bezeichnet ein Stück des Folienmateriales, das abgeschnitten werden soll und mit Hilfe der Ablegefinger 38 in die Aufnahme 40 gelegt werden soll.

Figur 2a zeigt ein Detail der in Figur 1 gezeigten Folienbeutelherstellungs- und -packvorrichtung in dem gleichen Zustand. 22 bezeichnet das zugeführte Folienmaterial, von dem ein Stück 44, das dem Ausmaß eines Folienbeutels in Zuführrichtung 54 entspricht, abgeschnitten werden soll.

In Figur 2b ist der Abschneideprozeß im Detail dargestellt. Figur 2c zeigt schließlich das Ablegen des abgeschnittenen Folienbeutels in der Aufnahme 40. Figur 3 zeigt eine perspektivische Ansicht desselben Details der Vorrichtung kurz nach dem Ablegeprozeß. Der Übersichtlichkeit halber ist die Teilungseinrichtung 30 nicht gezeigt, die sich zwischen der Fördereinrichtung 26 und der Schneideinrichtung 32 befinden kann.

Figur 5 zeigt die Klinge 34 in einer erfindungsgemäßen Ausführungsform mit Kunststoffingern 38. Mehrere solcher Kunststoffinger 38 können entlang der Klinge 34 nebeneinander angeordnet sein. Die Kunststoffinger 38 sind mit der Klinge 34 fest verbunden und flexibel ausgestaltet.

Mit der Vorrichtung kann das Verfahren wie folgt durchgeführt werden. Die Seitenfolien 4 und 6 werden von den Vorratsrollen 12 und 14 abgezogen. Die Bodenfolie 8 wird von der Zuführrolle 16 abgezogen. Dieses Abziehen kann durch die Kraft hervorgerufen werden, die die Förderwalze 26 durch Reibschluß auf das Folienmaterial ausübt. Ebenso können jedoch auch andere Abzugseinrichtungen oder motorgetriebene Vorratswalzen vorgesehen sein. Mit Hilfe der Spanneinrichtungen 10 ist gewährleistet, daß die Folien immer unter einer ausreichenden Spannung stehen, nachdem sie um Umlenkrollen 46 und 18 geführt worden sind und auf diese Weise zusammengelegt worden sind. Durch die Förderwalze 26 wird das in richtiger Reihenfolge zusammengelegte Folienmaterial 22 der Schweißeinrichtung 20 zugeführt. Der Schweißkopf 24 wird auf das Folienmaterial abgesenkt. Entsprechende Bereiche des Schweißkopfes 24, entlang derer die Schichtfolge der Folienmaterialien miteinander verschweißt werden sollen, sind entsprechend aufgeheizt und führen zu einem Verschweißen der Materialien. Bei dem Beispiel eines Getränkefolienbeutels 2, wie er in Figur 4 gezeigt ist, sind dies die Seitenkanten 48 und der untere Seitenbereich 52. Der Schweißkopf 24 wird wieder angehoben und das Folienmaterial durch die Förderwalze 26 weitertransportiert.

Bei dem gezeigten Beispiel handelt es sich um eine Vorrichtung, die ein Folienmaterial verarbeiten kann, das eine Breite hat, die mehreren Folienbeuteln entspricht. In Figur 3 sind z.B. zwei nebeneinander und gleichzeitig zu verarbeitende Folienbeutel gezeigt.

Um diese in Zuführrichtung voneinander zu trennen, werden sie durch die Teilungseinrichtung 30 geführt, die den Folienstrang in zwei Teile zerteilt, wobei der genaue Schneidmechanismus hier nicht von Interesse ist. Die Teilungseinrichtung 30 ist in der Figur 3 der Übersichtlichkeit halber nicht gezeigt. Ebenso sind auch Vorrichtungen denkbar, in denen eine andere Anzahl Folienbeutel gleichzeitig und nebeneinander verarbeitet werden. Dementsprechend muß dann die Teilungseinrichtung eine entsprechende Anzahl von Messern bzw. rotierenden Klingen aufweisen.

Die so in Längsrichtung entsprechend den Ausmaßen einzelner Folienbeutel zerschnittene Folienschichtfolge gelangt dann an das Ende der Auflage 28. Sobald ein Stück der Folienschichtfolge, das in Zuführrichtung 54 den Ausmaßen eines Folienbeutels entspricht, über die Auflage 28 heraussteht, wird die Schneide 34 der Schneideinrichtung 32 mit Hilfe einer Pneumatik nach unten bewegt, so daß einzelne Folienbeutel abgeschnitten werden. Gleichzeitig bewegen sich die Finger 38 der Ablegevorrichtung 36 nach unten und schieben die abgeschnittenen Folienbeutel 42 nach unten. Die abgeschnittenen Folienbeutel 42 werden dadurch auf die bereits in der Aufnahme 40 gestapelten Folienbeutel gelegt. Die Finger 38 drücken diesen Stapel zusammen. Dies ist z.B. in der Figur 2c bzw. 3 dargestellt.

Figur 2b zeigt den Zustand, in dem die Klinge 34 durch das verschweißte Folienmaterial 22 hindurchtritt.

Das Folienmaterial wird aufgrund der vertikalen Klingenbewegung also gleichmäßig geschnitten und kann platzsparend abgelegt werden.

Abweichend von dem in den Figuren 1 bis 3 gezeigten Beispiel, sind Kunststoffinger 38 vorgesehen die direkt mit der Klinge 34 verbunden sind, wie es in Figur 5 gezeigt ist. Derartige flexible Kunststoffinger benötigen keinen zusätzlichen Antrieb und führen zu einer schonenden Stapelung der Folienbeutel.

Die abgeschnittenen Folienbeutel werden direkt nach dem Abschneiden von den sich nach unten bewegenden Fingern 38 erfaßt und in dieselbe Richtung wie die Bewegungsrichtung der Klinge 34 nach unten bewegt. Dies führt zu einem sehr schnellen und sicheren Ablageprozeß.

In der Aufnahme 40 kann z.B. direkt ein Verpackungskarton stehen, in den die Folienbeutel auf diese Weise eingestapelt werden. Es sind jedoch andere Möglichkeiten denkbar, wie die Folienbeutel von der Aufnahme 40 in entsprechende Verpackungseinheiten übergeben werden, z.B. mit Hilfe von mechanisch betriebenen Zangen.

Die gesamte Vorrichtung wird taktweise betrieben, wobei ein Takt jeweils der Fortbewegung des Folienstranges über eine Strecke entspricht, deren Länge dem Ausmaß eines Folienbeutels entspricht. Die Aussteuerung der Förderwalze 26, der Schweißeinrichtung 20, der Schneideinrichtung 32 und der Ablegevorrichtung 36 wird dabei von einer nicht gezeigten Steuereinrichtung übernommen, die z.B. durch eine entsprechende Mikroprozessoreinrichtung.

## Patentansprüche

1. Folienbeutelherstellungs- und -packvorrichtung, insbesondere für Getränkefolienbeutel, mit
zumindest zwei Zuführeinrichtungen (12, 14, 18, 10, 46) zum Zuführen von Folienmaterial (4, 5, 8),
einer Verbindungseinrichtung (20) zum Verbinden des zugeführten Folienmaterials (4, 6) derart, dass die Verbindungsbereiche quer zur Zuführrichtung (54) über die Folienbreite erstrecken,
einer Schneideinrichtung (32) mit einer vertikal beweglichen Schneide (34), die die miteinander verbundenen Folien (22) entlang der Verbindungsbereiche in einzelne Folienbeutel zerschneidet,
einer Fördereinrichtung (26), die die verbundenen Folien der Schneideinrichtung (32) taktweise zuführt,
einer Aufnahme (40), in der die abgeschnittenen Folienbeutel (42) zur weiteren Verwendung gestapelt werden, und
einer Ablegevorrichtung (36), die die Folienbeutel (42) direkt nach dem Abschneideprozess im Wesentlichen in Bewegungsrichtung der Schneide (34) ablegt und in der Aufnahme (40) stapelt, wobei die Ablegevorrichtung (36) mindestens ein Element (38) aufweist, das im Takt der Schneideinrichtung (32) bewegt wird und die bereits gestapelten Folienbeutel (42) zusammendrückt und das mindestens eine Element (38) derart mit der Schneide (34) verbunden ist, dass es zusammen mit der Klinge (34) bewegt wird, wobei das mindestens eine Element mehrere nebeneinander angeordnete an der Schneide (34) befestigte flexible Kunststofffinger aufweist.

2. Vorrichtung nach Anspruch 1, **dadurch gekennzeichnet, dass** die Verbindungseinrichtung (20) eine Schweißeinrichtung umfasst.

3. Vorrichtung nach einem der Ansprüche 1 und 2, **dadurch gekennzeichnet, dass** die Schneideinrichtung (32) eine im Takt der Fördereinrichtung (26) gesteuerte Pneumatik zur Bewegung der Schneide (34) umfasst.

4. Vorrichtung nach einem der Ansprüche 1 bis 3, **dadurch gekennzeichnet, dass** die verbundenen Folien (22) durch die Fördereinrichtung (26) im Wesentlichen waagerecht bewegt werden.

5. Vorrichtung nach einem der Ansprüche 1 bis 4, **dadurch gekennzeichnet, dass** die Fördereinrichtung (26) zumindest taktweise rotierende Walze umfasst, die die verbundenen Folien (22) durch Reibschluss weiterfördert.

6. Vorrichtung nach einem der Ansprüche 1 bis 5, **dadurch gekennzeichnet, dass** die Zuführeinrichtung, die Verbindungseinrichtung (20), die Schneideinrichtung (32) und die Ablegevorrichtung (36) so ausgebildet sind, dass sie Folien (4, 6, 22) einer Breite senkrecht zur Zuführrichtung (54) verarbeiten können, die den Ausmaßen mehrerer Folienbeutel (2) entsprechen, und
stromaufwärts der Schneideinrichtung (32) eine Teilungseinrichtung (30) vorgesehen ist, die die verbundenen Folien (22) in Teile schneidet, die senkrecht zur Förderrichtung dem Ausmaß eines Folienbeutels entsprechen.

7. Verfahren zum Herstellen und Verpacken von Folienbeuteln, insbesondere Getränkefolienbeutel, bei dem zumindest zwei Folien (4, 6) taktweise zugeführt werden, entlang quer zur Zuführrichtung (54) ausgerichteten Verbindungsbereichen verbunden werden, die einen Abstand in Zuführrichtung (54) voneinander haben, der dem Außenmaß eines Folienbeutels (2) entspricht, die so verbundenen Folien (22) entlang der Verbindungsbereiche zur Bildung einzelner Folienbeutel mit einer sich im Wesentlichen vertikal bewegenden Schneide (34) zerschnitten werden und direkt im Anschluss an den Schneidvorgang die abgetrennten Folienbeutel (429 im Wesentlichen in Bewegungsrichtung und der Schneide (34) von einer Ablegevorrichtung (36) gestapelt werden, wobei die Ablegevorrichtung (36) mindestens ein Element (38) aufweist, das im Takt der Schneideinrichtung (32) bewegt wird und die bereits gestapelten Folienbeutel (42) zusammendrückt und das mindestens eine Element (38) derart mit der Schneide (34) verbunden ist, dass es zusammen mit der Klinge (34) bewegt wird, wobei das mindestens eine Element mehrere nebeneinander angeordnete an der Scheide (34) befestigte flexible Kunststofffinger (38) aufweist.

8. Verfahren nach Anspruch 7, **dadurch gekennzeichnet, dass** die Verbindungsbereiche Schweißnähte (48) umfassen, entlang denen die Folien (4, 6, 8) miteinander verschweißt werden.

9. Verfahren nach einem der Ansprüche 7 oder 8, **dadurch gekennzeichnet, dass** die verbundenen Folien (22) der Schneideinrichtung (32) im Wesentlichen waagerecht zugeführt werden.

10. Verfahren nach Anspruch 9, **dadurch gekennzeichnet, dass** die gestapelten Folienbeutel (42) von der Ablegevorrichtung (36) zusammengedrückt werden.

11. Verfahren nach einem der Ansprüche 7 bis 10, **dadurch gekennzeichnet, dass** mehrere Folienbeutel nebeneinander von einer gemeinsamen Schneidvorrichtung (32) abgeschnitten werden und von einer gemeinsamen Ablegevorrichtung (36) gestapelt werden.

## Claims

1. Manufacturing and packing apparatus for plastic bags, in particular bags for beverages, with
at least two feed devices (12, 14, 18, 10, 46) for feeding sheet material (4, 5, 8),
a joining device (20) for joining the fed sheet material (4, 6) so that the joined regions extend transversely with respect to the feed direction (54) across the width of the sheet,
a cutting device (32) with a vertically movable knife (34) which cuts up the joined sheets (22) along the joined regions into individual bags,
a conveying device (26) which feeds the joined sheets to the cutting device (32) in a timed cycle,
a receptacle (40) in which the cut-off bags (42) are stacked for further use, and
a delivery apparatus (36) which directly after the cutting-off process deposits the bags (42) essentially in the direction of motion of the knife (34) and stacks them in the receptacle (40), the delivery apparatus (36) having at least one element (38) which is moved in synchronization with the cutting device (32) and which compresses the bags (42) already stacked and the at least one element (38) being connected to the knife (34) so that it is moved together with the blade (34), and the at least one element comprising a plurality of flexible fingers of plastic material attached side-by-side to the knife (34).

2. Apparatus according to Claim 1, **characterized in that** the joining device (20) comprises a welding device.

3. Apparatus according to Claim 1 or Claim 2, **characterized in that** the cutting device (32) comprises a pneumatic actuator for the knife (34) driven in synchronization with the conveying device (26).

4. Apparatus according to any one of Claims 1 to 3, **characterized in that** the joined sheets (22) are moved essentially horizontally by the conveying device (26).

5. Apparatus according to any one of Claims 1 to 4, **characterized in that** the conveying device (26) comprises at least [one] roller rotating in a timed cycle which advances the joined sheets (22) by frictional contact.

6. Apparatus according to any one of Claims 1 to 5, **characterized in that** the feed device, joining device (20), cutting device (32) and delivery apparatus (36) are configured so that they are capable of processing sheets (4, 6, 22) of a width perpendicular to the feed direction (54) that corresponds to the span of a plurality of bags (2), and
a parting device (30), which cuts the joined sheets (22) into pieces which perpendicularly to the feed direction each correspond to the span of one bag, is provided upstream of the cutting device (32).

7. Manufacturing and packing process for plastic bags, in particular bags for beverages, wherein, in a timed cycle, at least two sheets (4, 6) are fed and are joined along regions orientated transversely with respect to the feed direction (54) and spaced apart in the feed direction (54) by a distance which corresponds to the span of one bag (2), the sheets (22) thus joined are cut up along the joined regions to form individual bags by a knife (34) moving essentially vertically, and directly after the cutting operation the separated bags (42) are stacked essentially in the direction of motion and [*sic*] of the knife (34) by a delivery apparatus (36), the delivery apparatus (36) having at least one element (38) which is moved in synchronization with the cutting device (32) and which compresses the bags (42) already stacked and the at least one element (38) being connected to the knife (34) so that it is moved together with the blade (34), and the at least one element comprising a plurality of flexible fingers (38) of plastic material attached side-by-side to the knife (34).

8. Process according to Claim 7, **characterized in that** the joined regions comprise weld seams (48) along which the sheets (4, 6, 8) are welded together.

9. Process according to Claim 7 or Claim 8, **characterized in that** the joined sheets (22) are fed essentially horizontally to the cutting device (32).

10. Process according to Claim 9, **characterized in that** the stacked bags (42) are compressed by the delivery apparatus (36).

11. Process according to any one of Claims 7 to 10, **characterized in that** a plurality of bags are cut off side-by-side by a common cutting apparatus (32) and stacked side-by-side by a common delivery apparatus (36).

## Revendications

1. Dispositif pour la fabrication et empilage de sachets en feuille, en particulier pour des sachets en feuille pour boissons, comprenant
au moins deux dispositifs d'amenée (12, 14, 18, 10, 46) pour l'amenée de matériau en feuille (4, 5, 8),
un dispositif de liaison (20) pour relier le matériau en feuille (4, 6) amené, de manière que les zones de liaison s'étendent transversalement à la direction d'amenée (54) sur la largeur de la feuille,
un dispositif de découpage (32) avec un tranchant (34) mobile verticalement, qui découpe en sachets en feuille individuels les feuilles (22) reliées ensemble, le long des zones de liaison,
un dispositif de transport (26), amenant de façon cadencée les feuilles reliées au dispositif de découpage (32),
un logement (40), dans lequel les sachets en feuille (42) ayant été découpés sont empilés pour l'utilisation ultérieure, et
un dispositif de dépose (36), déposant les sachets en feuille (42) directement après le processus de découpage, sensiblement dans la direction de déplacement des tranchants (34), et les empilant dans le logement (40), le dispositif de dépose (36) présentant au moins un élément (38) déplacé à la cadence du dispositif de découpage (32) et comprimant les sachets en feuille (42) déjà empilées, et l'au moins un élément (38) étant relié au tranchant (34) de manière à être déplacé conjointement avec la lame (34), l'au moins un élément présentant une pluralité de doigts en matière synthétique, flexibles, disposés à côté des uns des autres et fixés sur le tranchant (34).

2. Dispositif selon la revendication 1, **caractérisé en ce** le dispositif de liaison (20) comprend un dispositif de soudage.

3. Dispositif selon l'une des revendications 1 et 2, **caractérisé en ce que** le dispositif de découpage (32) comprend un équipement pneumatique, commandé à la cadence du dispositif de transport (26), afin de déplacer le tranchant (34).

4. Dispositif selon l'une des revendications 1 à 3, **caractérisé en ce que** les feuilles (22) reliées sont déplacées sensiblement horizontalement au moyen du dispositif de transport (26).

5. Dispositif selon l'une des revendications 1 à 4, **caractérisé en ce que** le dispositif de transport (26) comprend au moins un rouleau, tournant de façon cadencée et assurant la continuation du transport des feuilles (22) reliées, en faisant appel à une liaison par friction.

6. Dispositif selon l'une des revendications 1 à 5, **caractérisé en ce que** le dispositif d'amenée, le dispositif de liaison (20), le dispositif de découpage (32) et le dispositif de dépose (36) sont réalisés de manière à pouvoir travailler des feuilles (4, 6, 22) d'une largeur, observée perpendiculairement au dispositif d'amenée (54), correspondant aux dimensions d'une pluralité de sachets en feuille (2), et
en amont du dispositif de découpage (32) est prévu un dispositif diviseur (30), coupant les feuilles (22) reliées en morceaux correspondant, en observant perpendiculairement à la direction de transport, à la dimension d'un sachet en feuille.

7. Procédé de fabrication et d'empilage de sachets en feuille, en particulier de sachets en feuille pour boissons, dans lequel au moins deux feuilles (4, 6) sont amenées de façon cadencée, sont reliées le long de zones de liaison orientées transversalement à la direction d'amenée (54), en ayant dans la direction d'amenée (54) un espacement correspondant à la dimension extérieure d'un sachet en feuille (2), les feuilles (22) ainsi reliées étant découpées le long des zones de liaison pour former dés sachets en feuille individuels, ceci à l'aide d'un tranchant (34) déplacé sensiblement verticalement et, directement à la suite du processus de découpage, les sachets en feuille (429) découpés sont empilés sensiblement dans la direction de déplacement et du tranchant (34), par un dispositif de dépose (36), le dispositif de dépose (36) présentant au moins un élément (38) déplacé à la cadence du dispositif de découpage (32) et comprimant les sachets en feuille (42) déjà empilés, et l'au moins un élément (38) étant relié au tranchant (34), de manière à se déplacer conjointement avec la lame (34), sachant que le au moins un élément présente une pluralité de doigts en matière synthétique (38) flexibles, disposés les uns à côté des autres, fixés au tranchant (34).

8. Procédé selon la revendication 7, **caractérisé en ce que** les zones de liaison comprennent des cordons de soudage (48), le long desquels les feuilles (4, 6, 8) sont soudées ensemble.

9. Procédé selon l'une des revendications 7 ou 8, **caractérisé en ce que** les feuilles (22) reliées sont amenées au dispositif de découpage (32) de façon sensiblement horizontale.

10. Procédé selon la revendication 9, **caractérisé en ce que** les sachets en feuille (42) empilés sont comprimés par le dispositif de dépose (36).

11. Procédé selon l'une des revendications 7 à 10, **caractérisé en ce que** plusieurs sachets en feuille, situés les uns à côté des autres, sont découpés par un dispositif de découpage (32) commun et empilés par un dispositif de dépose (36) commun.
